# EUROPÄISCHE PATENTSCHRIFT

(11) **EP 0 958 220 B1**
(45) Veröffentlichungstag und Bekanntmachung des Hinweises auf die Patenterteilung: **21.11.2001**
(21) Anmeldenummer: 98908046.0
(22) Anmeldetag: 03.02.1998
(51) Int. Cl.: B65H 1/26

(54) **STAPELWECHSELVORRICHTUNG**
STACK CHANGING DEVICE
DISPOSITIF CHANGEUR DE PILES

(30) Priorität: 05.02.1997 DE 19704285
(43) Veröffentlichungstag der Anmeldung: 24.11.1999
(73) Patentinhaber: MAN Roland Druckmaschinen AG, 63075 Offenbach (DE)
(72) Erfinder: HUMMEL, Peter, D-63069 Offenbach (DE); ORTNER, Robert, D-63755 Alzenau (DE)
(74) Vertreter: Stahl, Dietmar, Dipl.-Ing.
(86) Internationale Anmeldenummer: EP9800569
(87) Internationale Veröffentlichungsnummer: WO9834866

(56) Entgegenhaltungen:
- EP-A- 0 604 770
- WO-A-96/32349
- DE-A- 3 931 710
- DE-A- 4 203 500
- DE-B- 1 095 297

## Beschreibung

Die Erfindung betrifft eine Vorrichtung nach dem Oberbegriff des Anspruchs 1.

Es ist bekannt, in Bogenanlegern von Bogendruckmaschinen Einrichtungen für den automatisierten Stapelwechsel vorzusehen. Diese können aus rechenartigen Gebilden bestehen, sogenannten Reststapeltragvorrichtungen, die mit Schub- und Hubantrieben zur horizontalen und vertikalen Bewegung versehen sind. Solche sogenannte Nonstop-Stapelwechsler sind geeignet, während des Verdruckens von Papierbogen, d.h. im Maschinenlauf, Reste von abgearbeiteten Bogenstapeln von einer beispielsweise mit Nuten versehenen Palette abzunehmen und auf einem nachfolgend in den Bogenanleger eingesetzten neuen Bogenstapel wieder abzusetzen. Bekannte Vorrichtungen zeichnen sich durch großen konstruktiven und montagetechnischen Aufwand aus und erfordern Spezialkonstruktionen der Bogenanleger. Des weiteren werden hierbei Vorrichtungen eingesetzt, deren Reststapeltragvorrichtung einen in die Nuten der Palette eingreifenden Rechen aufweisen. Dieser Rechen ist bei der Vereinigung des Reststapels mit dem neu eingesetzten Hauptstapel als Ganzes zwischen den beiden Stapelteilen zu entfernen. Das bringt hohe Antriebskräfte mit sich und beansprucht die der Schnittstelle nächstliegenden Bogen der Stapel sehr stark. Außerdem sind Rückhaltemittel vorzusehen, die ein Verschieben der Stapelteile verhindern und dabei die Stapelkanten stark beanspruchen. Außerdem wird die Bedienung des Bogenanlegers selbst stark behindert oder gar unmöglich gemacht. Der Bogenlauf ist beim Wechselvorgang schwer zu beherrschen, so daß immer wieder Makulaturbogen entstehen.

Es wurden schon Vorrichtungen entwickelt, die einige der geschilderten Nachteile teilweise vermeiden.

So ist aus der DE 3931710 C2 ein Non-Stop-Bogenanleger für Bogenrotationsmaschinen bekannt. Er weist eine Reststapeltragvorrichtung auf, die unterhalb eines vom Bogenanleger zur Bogenrotationsmaschine führenden Bändertisches angeordnet ist. Die Reststapeltragvorrichtung weist einen geschlossenen Rahmen auf, an dem Non-Stop-Stangen angeordnet sind, die als Kolbenstangen einzelner Zylinder mittels eines Druckmediums angetrieben werden können und die in Nuten einer einen Bogenstapel tragenden Palette einfahrbar sind. Die Non-Stop-Stangen liegen in eingefahrenem Zustand auf beiden Seiten des Rahmens auf und sollen nacheinander aus dem Bereich des Bogenanlegers entfernt werden. Über die Reihenfolge ist nichts ausgesagt. Die Anordnung unter dem Bogenanlagetisch ist für die Praxis ungeeignet.

Aus der DE 4203500 A1 ist ein Bogenanleger bekannt. Er weist parallel zum Bogenanleger und diesem stirnseitig zugeordnet eine Reststapeltragvorrichtung als eigenständige Baueinheit auf. Darin sind über einen gemeinsamen Antrieb einzeln antreibbare Spieße vorgesehen, die in Nuten einer einen Bogenstapel tragenden Palette einfahrbar sind. Der Antrieb weist einzelne Kettentriebe auf, die an die jeweiligen Spieße ankoppelbar sind. Für die Führung und Zugänglichkeit der Kettentriebe sind besondere konstruktive Maßnahmen erforderlich. Die Kettentriebe versperren den Raum vor dem Bogenanleger vollständig, sodaß dieser nicht zugänglich ist.

Weiterhin ist aus der DAS 1095297 ein Bogenanleger mit mehreren Stapelhubwerken bekannt. Er weist eine gabelförmige Reststapeltragvorrichtung auf, die mit in Nuten einer Palette einschiebbaren Reststapelstäben versehen ist. Die Vorrichtung ermöglicht die Übernahme eines Rests eines Bogenstapels von der Palette zur kontinuierlichen Zufuhr der Bogen während ein neuer Bogenstapel in den Bogenanleger eingesetzt wird. Die Reststapelvorrichtung ist mit einem separaten Hubwerk parallel zu dem Hauptstapelhubwerk innerhalb des Bogenanlegers verbunden, sodaß der Reststapel kontinuierlich anhebbar ist. Der Arbeitsbereich der Reststapeltragvorrichtung ist durch die Hebelanordnung sehr stark eingeschränkt, sodaß nur geringe zeitliche Spielräume für den Stapelwechsel zur Verfügung stehen. Die Reststapeltragvorrichtung behindert den Zugang zum Bogenanleger, da sie außerhalb des Bogenanlegers plaziert werden muß, solange sie nicht benötigt wird.

Ziel der Erfindung ist es die Vorrichtung zum Stapelwechsel so zu verbessern, daß die geschilderten Nachteile vermieden werden.

Aufgabe der Erfindung ist es, eine Vorrichtung der genannten Art so zu verbessern, daß der Stapelwechsel auf einfache und kontinuierliche Weise möglich wird, wobei die Bedienungsmöglichkeiten beim Wechselvorgang verbessert und der Ablauf des Stapelwechsels so weit wie möglich rationalisiert werden soll.

Die Lösung der gestellten Aufgabe ergibt sich aus den Patentansprüchen.

Vorteilhaft ist, daß voneinander unabhängig bewegbare Trag- und Distanzstäbe in der Vorrichtung vorgesehen sind, die zur Entlastung des Bogenstoffes nicht gleichzeitig, sondern zeitversetzt aus dem Stapelbereich gezogen werden. Die Anordnung der Reststapelstäbe in der einer Reststapeltragvorrichtung der beschriebenen Art ermöglicht einen Zugang zum Bedienbereich auch während des Wechselvorganges. Hierbei wird im Bereich der Stabführung während des Stapelwechsels ein Bedienraum freigehalten.
Dadurch, daß die Reststapelstäbe je nach Art unterschiedlich lang ausgestaltet sind, entsteht ein verbesserter Arbeitsablauf. Beim Wechselvorgang kann insbesondere die Zeit zum Einschieben und Ziehen der Reststapelstäbe dadurch reduziert werden, daß die Reststapelstäbe schon vor dem Wechsel in eine Warteposition eingefahren und bei Beginn des Wechselvorganges erst vollständig eingeschoben werden.

Die Erfindung wird im folgenden anhand von Zeichnungen näher dargestellt. Hierbei zeigen:
- Fig. 1: einen Bogenanleger in Seitenansicht,
- Fig. 2: einen Bogenanleger in Draufsicht,
- Fig. 3: eine Stapelwechselvorrichtung in Draufsicht,
- Fig. 4: eine Stapelwechselvorrichtung bei der Übernahme eines Reststapels,
- Fig. 5: eine erste Position der Reststapelstäbe und
- Fig. 6: eine zweite Position der Reststapelstäbe während des Stapelwechsels.

In Figur 1 ist ein Bogenanleger 2 verbunden mit einer bogenverarbeitenden Maschine, beispielsweise mit einer Bogendruckmaschine 1 dargestellt. Im Bogenanleger 2 ist ein Bogenstapel S zur Verarbeitung eingesetzt. Der Bogenstapel S kann mittels eines Hauptstapelhubwerkes, das hier nicht näher dargestellt ist, im Takt der Bogenverarbeitung angehoben werden.

Die Bogen des Bogenstapels S werden an dessen Oberseite vereinzelt und der Bogendruckmaschine 1 in einem Bogenstrom zugeführt. Im Bogenanleger 2 ist dazu eine Bogenvereinzelungseinrichtung 4 vorgesehen, die mit einer ganzen Anzahl vielfältiger Bedienungselemente für formatabhängige Einstellungen und für Einstellungen der Versorgung mit Saug- oder Blasluft versehen ist. Die Bedienungselemente dienen der Abstimmung der verschiedenen Funktionen der Bogenvereinzelungsvorrichtung 4 auf den bedarfsgerechten Transport der Bogen vom Bogenanleger 2 zur Bogendruckmaschine 1. Hierbei wird unter anderem auch der Vereinzelungsvorgang selbst beeinflußt und ebenso die Übergabe der Bogen aus dem Bogenanleger 2 an weiterführende Bogentransporteinrichtungen.

Im Bogenanleger 2 ist weiterhin eine Reststapeltragvorrichtung 3 angeordnet, die der der Bogendruckmaschine 1 abgewandten Stirnseite des Bogenanlegers 2 zugeordnet ist. Die Reststapeltragvorrichtung 3 ist mit einem Gestell 6 versehen, in dem Reststapelstäbe 7 längsverschiebbar gelagert sind. Mittels des Gestelles 6 ist die Reststapeltragvorrichtung 3 an einem Reststapelhubwerk 5 aufgehängt. Das Reststapelhubwerk 5 ist hier nur in seiner Lage, nicht jedoch in Einzelheiten angedeutet. Es enthält üblicherweise zwei Paar Hubketten auf, die vom Bogenanleger 2 aus antreibbar sind. Das Reststapelhubwerk 5 dient dazu einen Reststapel H im Bogenanleger 2 zu halten und im Takt der Bogenverarbeitung anzuheben. Daher ist das Reststapelhubwerk 5 auch mit dem Hauptstapelhubwerk synchron steuerbar. Das Reststapelhubwerk 5 besteht weiterhin aus mit dem Bogenanleger 2 verbundenen vertikalen Führungsschienen 8, an denen das Gestell 6 geführt ist und mittels der Hubketten anhebbar oder absenkbar ist.

In Figur 2 ist der Bogenanleger 2 in einer Ansicht von oben gezeigt. An den Bogenanleger 2 schließt sich in der durch Pfeile angedeuteten Bogenlaufrichtung ein sogenannter Bändertisch 20 an, über den der durch die Vereinzelung erzeugte Bogenstrom zur bogenverarbeitenden Maschine z.B. der Druckmaschine 1 transportiert wird. Weiterhin ist die Lage der Bogenvereinzelungsvorrichtung 4 in Zuordnung zur Hinterkante des Bogenstapels S erkennbar. Die Orientierung der Reststapelstäbe 7 ist in ihrer Anordnung in Bezug auf den Bogenanleger 2 dargestellt, wobei nur die beiden äußeren Reststapelstäbe 7 dargestellt sind und die anderen mit Wirkungslinien angedeutet werden. Die gezeigte Position ist beispielsweise die Bereitschaftsstellung vor der Einleitung eines Wechselvorganges bzw. die Warteposition außerhalb des Bedienungsbereiches des Bogenanlegers 2. Die Reststapelstäbe 7 sind dabei innerhalb der Reststapeltragvorrichtung 3 geführt, sodaß sie in der gezeigten Position eine horizontale Stellung außerhalb des Bereiches des Bogenanlegers 2 einnehmen. Die Reststapeltragvorrichtung 3 mit ihrem Gestell 6 ist mittels der Führungsschienen 8 am Bogenanleger 2 geführt und vertikal bewegbar. Das Reststapelhubwerk 5 ist wieder nur in seiner Lage bezüglich der Reststapeltragvorrichtung 3 angedeutet und befindet sich im Bogenanleger 2 sowie an der Oberseite der Führungsschienen 8, beispielsweise am Rahmen des Bogenanlegers 2, greift von dort aus am Gestell 6 der Reststapeltragvorrichtung 3 an und bewegt diese an den Führungschienen 8 aufwärts und abwärts.

In Figur 3 ist eine vollständige Darstellung der Reststapeltragvorrichtung 3 gezeigt. Das Gestell 6 ist U-förmig ausgebildet und an den Führungsschienen 8 vertikal geführt. Im Gestell 6 sind in einer vorderen Tragschiene 9 die Reststapelstäbe 7 in Form von Tragstäben 7A und Distanzstäben 7B geführt. Auf einer hinteren Tragschiene 10 ist ein Antrieb 11 zum vereinzelten Ziehen oder Einschieben der Tragstäbe 7A und Distanzstäbe 7B angeordnet. Die gezeigte Position ist die Wartestellung. Weiterhin sind beiderseits Antriebe 12 zur Längsverschiebung der hinteren Tragschiene 10 auf Führungsschienen 13 an Seitenteilen des Gestelles 6 vorgesehen. Die Antriebe 12 bestimmen die Lage der hinteren Tragschiene 10 innerhalb des Gestells 6. Die vordere Tragschiene 9 ist fest mit dem Gestell 6 verbunden.
Die Tragstäbe 7A bzw. Distanzstäbe 7B sind unterschiedlich hoch. Die Tragstäbe 7A sind beispielsweise in etwa doppelt so hoch wie die Distanzstäbe 7B. Unter Höhe ist die Ausdehnung der Tragstäbe 7A bzw. Distanzstäbe 7B senkrecht zur Erstreckungsebene der Reststapeltragvorrichtung 3 gemeint.

Die Tragstäbe 7A und Distanzstäbe 7B können gleich lang sein. In einer bevorzugten Ausführungsform sind die Tragstäbe 7A aber länger als die Distanzstäbe 7B. Die Tragstäbe 7A dienen bei der Übernahme eines Reststapels H zunächst der Lastaufnahme und sind entsprechend zu dimensionieren, wobei die Last in ein weitere Tragmittel abzuleiten ist (siehe Fig. 4).

In Figur 4 ist die Reststapeltragvorrichtung 3 in Funktion gezeigt. Die Tragstäbe 7A, sowie die Distanzstäbe 7B sind mittels ihrer einzelnen Antriebe, oder beispielsweise mittels der Antriebe 12 zusammen mit der hinteren Tragschiene 10 gegenüber der vorderen Tragschiene 9 vorgeschoben und in Nuten einer den Bogenstapel S tragenden Palette P eingeführt worden. Die vordere Tragschiene 9 und die hintere Tragschiene 10 mit dem Antrieb 11 liegen nun parallel vor der Palette P, die einen vom Bogenstapels S verbliebenen Reststapel H trägt. Die Palette P und der Reststapel H werden dabei nicht durch die vordere Tragschiene 9 berührt. Die längeren und höheren Tragstäbe 7A liegen auf einer Reststapelhubschiene 14 am in Bogenlaufrichtung gesehen vorderen Ende im Bogenanleger 2 auf. Diese Reststapelhubschiene 14 ist mit dem Reststapelhubwerk 5 gekoppelt und zur Abstützung der Tragstäbe 7A während deren Hubbewegung im Ablauf der Produktion vorgesehen. Die Reststapelhubschiene 14 und das Reststapelhubwerk 5 sind dazu beide mit dem Hauptstapelhubwerk des Bogenanlegers 2 verbunden oder wenigstens so mechanisch oder steuerungstechnisch miteinander gekoppelt, daß sie bei der Stapelverarbeitung insbesondere aber bei der Zusammenführung des Reststapels H mit einem neuen Bogenstapel S synchron angehoben werden können.

Aus Fig. 4 ergibt sich ein erster sehr wichtiger Aspekt der Erfindung. Bei der dargestellten Position der Reststapeltragvorrichtung 3 mit in die Palette P eingeschobenen Tragstäben 7A und Distanzstäben 7B ist der Raum innerhalb des Gestelles 6 vollkommen frei. Dies ergibt sich dadurch, daß das Gestell 6 der Reststapeltragvorrichtung 3 U-förmig ausgebildet ist. Weiterhin sind Führungselemente für die Reststapelstäbe 7 innerhalb des Gestelles 6 verschiebbar. Die Tragschiene 10 ist so gemeinsam mit den Reststapelstäben 7 vorschiebbar. In einer Variante ist die Tragschiene 10 in einer vorgeschobenen Stellung innerhalb des Gestelles 6 angeordnet. Die Reststapelstäbe 7 werden dann auf der Tragschiene 10 von Einzelantrieben vorgeschoben. In beiden Fällen wird der in Figur 4 schraffiert gezeigte Bereich freigehalten und ist damit begehbar. Dieser Bereich ist auch geschützt, da hier nicht näher zu beschreibende Sicherungsmaßnahmen vorgesehen sind, die eine Bewegung der Reststapeltragvorrichtung 3 bzw. der hinteren Tragschiene 10 innerhalb des Gestelles 6 verhindern, wenn sich eine Bedienungsperson z.B. zum Einstellen des Anlegers 2 in dem genannten Bereich aufhält. Diese sind aber nicht Gegenstand der Erfindung.
Hierbei ist für die Handhabung von Bedeutung, daß die Tragstäbe 7A und Distanzstäbe 7B schon frühzeitig, d.h. lange vor dem tatsächlich erforderlichen Wechselvorgang in die Nuten der Palette P eingeschoben werden. In der Zeit der Produktion ist der Raum im Bereich des Stapelwechslers dann also immer frei.

Für den Fall, daß die Tragstäbe 7A und Distanzstäbe 7B schon frühzeitig, d.h. lange vor dem tatsächlich erforderlichen Wechselvorgang in die Nuten der Palette P eingeschiebbar sind, sind an dem Stapelwechsler Vorkehrungen getroffen. Die Reststapeltragvorrichtung 3 ist mittels des Reststapelhubwerkes 5 über die gesamte Höhe des Bogenanlegers 2 heb- und senkbar. Die Reststapeltragvorrichtung 3 kann daher auch dann mit dem Bogenstapel S gemeinsam angehoben werden, wenn der Stapelwechsel noch nicht erfolgen soll. Die Reststapelhubschiene 14 ist jedoch in gewohnter Weise in einer Position entsprechend einer minimal zulässigen Höhe des Reststapels H vor Beginn des Stapelwechsels angeordnet, von wo aus sie anhebbar ist. Sie liegt beispielsweise in einer Vertikalführung auf Anschlägen auf und kann von dort mittels des Reststapelhubwerkes 5 abgehoben werden. Daher werden die Reststapelstäbe 7, wenn sie bereits unterhalb der Höhenlage der Reststapelhubschiene 14 eingefahren werden, zunächst nur in eine Warteposition eingeschoben. Dazu sind Antriebsmittel vorgesehen, die auf jeden der Reststapelstäbe 7 einzeln einwirken. Aus Fig. 5 ergibt sich, daß die hintere Tragschiene 10 mit einem Abstand zur vorderen Tragschiene 9 stillgesetzt wird. Die Reststapelstäbe 7, zumindest aber die Tragstäbe 7A, stehen dann mit ihrem vorderen Ende in einer zur Reststapelhubschiene 14 kollisionsfreien Position. Diese Position kann beispielsweise mit der den Stabenden zugeordneten vorderen Kante der Palette P übereinstimmen. Die Position wird beibehalten bis der Stapelwechsel tatsächlich erfolgen muß. Dann werden entsprechend Fig. 6 zumindest die Tragstäbe 7A über den verbleibenden kurzen Weg bis zur Überdeckung mit der Reststapelhubschiene 14 eingefahren. Dazu sind zweite Antriebsmittel vorgesehen, die auf alle Reststapelstäbe 7 gemeinsam einwirken. Beispielsweise wird die hintere Tragschiene 10 gemeinsam mit den Reststapelstäben 7 um den verbleibenden Weg bis zur eingeschobenen Endlage der Reststapelstäbe 7 nach vorne geschoben. Dann ist der Reststapel H nur noch endgültig durch Absenken der Palette P auf die Reststapelstäbe 7 aufzulegen. Wenn die Reststapelstäbe 7 wieder gezogen sind, d.h. die Stapelvereinigung erfolgt ist, werden die Reststapelstäbe 7 vorzugsweise sofort wieder in die Warteposition in den Nuten der Palette P mit einem neuen Bogenstapel S eingefahren.

Zur Realisierung des beschriebenen Ablaufes sind im Grunde zwei Antriebe erforderlich.
Ein erster Antrieb kann als gemeinsamer Antrieb oder als Einzelantrieb für jeden der Reststapelstäbe 7 ausgebildet sein und wirkt nur bis zur Warteposition.
Ein zweiter Antrieb wirkt auf alle Reststapelstäbe 7 gemeinsam und schiebt diese aus der Warteposition in die eingeschobene Endlage.

In einer ersten Ausführungsform können die Reststapelstäbe 7 auf der hinteren Tragschiene 10 einzeln antreibbar geführt sein, wobei die hintere Tragschiene 10 dann pemanent in einer Position nahe der vorderen Tragschiene 9 angeordnet ist. In einer zweiten Ausführungsform können die Reststapelstäbe 7 über die Länge des Gestelles 6 von der hinteren Tragschiene 10 gemeinsam in die Warteposition vorgeschoben werden, wobei sie aber von der hinteren Tragschiene 10 trennbar sind.
Zur Erreichung der eingeschobenen Endlage ist die hintere Tragschiene 10 in beiden Fällen zusätzlich verschiebbar. Sie ist, beispielsweise mittels des Antriebes 11, noch um den verbleibenden Weg zwischen der Warteposition und der eingeschobenen Endlage vorschiebbar.

Darüberhinaus können Sensoren vorgesehen sein, mittels derer die Reststapelstäbe 7 unabhängig von der Höhenposition des neuen Bogenstapels S in eine Position zum Einfädeln in die Nuten der Palette P positionierbar sind. Hierzu ist beispielsweise eine Lichtschrankenanordnung geeignet, die eine Nut der Palette P durchleuchtet. Diese Anordnung kann mit einem Fühler an der Reststapeltragvorrichtung 3 versehen und mit der Steuerung des Reststapelhubwerkes 5 verbindbar sein, derart daß die Reststapeltragvorrichtung 3 automatisch an die so gefundene richtige Höhenposition anpassbar ist. Dann sind auch die Reststapelstäbe 7 in die Nuten der Palette P einschiebbar.
Weiterhin können in Bezug auf die Höhenposition der Reststapelhubschiene 14 Sensoren vorgesehen, die das Überschreiten der oberen Kante der Reststapelhubschiene 14 durch die Reststapelstäbe 7 melden. Mittels dieser Sensoren sind die Steuerungsmittel der Antriebsmittel der Reststapelstäbe 7 derart verbunden, daß diese bei einem Signal der Sensoren über den Restweg bis zur eingeschobenen Endlage oberhalb der Reststapelhubschiene 14 einschiebbar sind. Vorzugsweise wird dies dadurch geschehen, daß alle Reststapelstäbe 7 gemeinsam mit der hinteren Tragschiene 12 aus der Warteposition in die Endlage verschiebbar sind. In der oben beschriebenen Vorrichtung wird die Reststapelhubschiene 14 von einer Auflage aus einer unteren Wartestellung mittels des Reststapelhubwerkes 5 einfach von der Reststapeltragvorrichtung 3 mitgenommen. So können die Reststapelstäbe 7 schon beim Feststellen des Einkoppelns der Reststapelhubschiene 14 an der Reststapeltragvorrichtung 3 in ihre eingeschobene Endlage vorgeschoben werden.

Der Stapelwechsel läuft also wie folgt ab:
I. - Absenken der Reststapeltragvorrichtung 3 bis zur Unterkante des Bogenstapels S während des Anhebens durch das Hauptstapelhubwerk.
II. - Abtasten der Palette P auf Lage der Nuten, positionieren der Reststapeltragvorrichtung 3 zum Einfahren der Reststapelstäbe 7.
III. - Tragstäbe 7A und Distanzstäbe 7B gemeinsam in Nuten der Palette P unter den Bogenstapel S in Warteposition einschieben.
IV. - Synchrones Anheben von Reststapeltragvorrichtung 3 und Bogenstapel S bis Reststapelstäbe 7 kollisionsfrei Reststapelhubschiene 14 passieren.
V. - Abtasten der Lage der Reststapelhubschiene 14 bzgl. Reststapelstäbe 7.
VI. - Endgültiges Einfahren der Reststapelstäbe 7 in die eingeschobene Endlage oberhalb Reststapelhubschiene 14.
VII. - Tragstäbe 7A mit Reststapelhubschiene 14 unterfahren und anheben bis der Reststapel H von den Tragstäben 7A getragen wird.
VIII. - Palette P absenken und aus dem Bogenanleger 2 entfernen.
IX. - Reststapel H mit Reststapelwerk 5 zur Bogenvereinzelung anheben.
X. - Neuen Bogenstapel S in Bogenanleger 2 einsetzen und anheben.
XI. - Bei Kontakt des Bogenstapels S mit Unterseite der Tragstäbe 7A ziehen aller Reststapelstäbe 7 in Staffeln und von innen nach außen, bis Reststapel H auf neuem Bogenstapel S aufliegt.
XII. - Absenken der Reststapeltragvorrichtung 3 bis zur Unterkante des Bogenstapels S während dessen Hubbewegung am Hauptstapelhubwerk.

Durch diesen Ablauf ist gewährleistet, daß keine Zeit für unnötige Hubwege verstreichen muß, die dann für den Wechselvorgang nicht zur Verfügung steht. Dies ist insbesondere bei dicken Bogenstoffen und entsprechend schnellem Abbau des Bogenstapels S bei hohen Maschinengeschwindigkeiten von großer Bedeutung.

## Patentansprüche

1. Verfahren zum automatischen, kontinuierlichen Wechseln eines Bogenstapels (S) in einem Bogenanleger an einer bogenverarbeitenden Maschine mit einer Reststapeltragvorrichtung (3), die Reststapelstäbe (7A, 7B) zur zeitweisen Aufnahme eines Reststapels von einer Palette, zum zwischenzeitlichen kontinuierlichen Anheben des Reststapels (H) und dessen anschließender Ablage auf einem neu zugeführten, mittels eines Hauptstapelhubwerkes von unten an den Reststapel (H) angenäherten Bogenstapel (S) enthält, wobei die Reststapelstäbe (7A, 7B) wenigstens zu einem Zeitpunkt des Erreichens einer minimalen Reststapelhöhe in den Stapelbereich, insbesondere in Nuten der der Bogenstapel (S) tragenden Palette (P) schiebbar und zum Vereinigen von Reststapel (H) und Bogenstapel (S) wenigstens versetzt zueinander wieder aus dem Stapelbereich entfernbar sind,
**dadurch gekennzeichnet,**
**daß** die Reststapelstäbe (7A, 7B) vor Erreichen der minimalen Reststapelhöhe bis zu einer von einer vollständig eingeschobenen Endlage entfernten Warteposition in den Stapelbereich unterhalb des Bogenstapels (S) in Nuten der Palette (P) einschiebbar sind,
**daß** die Reststapeltragvorrichtung (3) mit entlasteten Reststapelstäben (7A, 7B) synchron mit dem Hauptstapelhubwerk anhebbar sind, wobei die Reststapelstäbe (7A, 7B) kollisionsfrei an einer Reststapelhubschiene (14) vorbeigeführt werden bis ihre Unterkante wenigstens auf Höhe der Oberkante der Reststapelhubschiene (14) zu liegen kommt,
**daß** die Reststapelstäbe (7A, 7B) danach in die eingeschobene Endlage verschiebbar sind, derart daß wenigstens ein Teil der Reststapelstäbe (7A, 78) die Reststapelhubschiene (14) überdeckt,
**daß** der Reststapel (H) übernommen wird, indem wenigstens ein Teil der Reststapelstäbe (7A, 7B) von der Reststapelhubschiene (14) und dem Reststapelhubwerk gemeinsam angehoben wird, wobei die Palette (P) mittels des Hauptstapelhubwerkes abgesenkt wird,
**daß** der Reststapel (H) auf den Bogenstapel (S) aufgelegt wird, indem die Reststapelstäbe (7A, 7B) aus dem Stapelbereich ziehbar sind, und
**daß** die Reststapelstäbe (7A, 7B) während der Hubbewegung des Bogenstapels (S) vor Erreichen der minimalen Reststapelhöhe wieder bis zu einer von der vollständig eingeschobenen Endlage entfernten Warteposition in den Stapelbereich unterhalb des Bogenstapels (S) in Nuten der Palette (P) einschiebbar sind.

2. Verfahren nach Anspruch 1,
**dadurch gekennzeichnet,**
**daß** erste dickere und zweite dünnere Reststapelstäbe (7A, 7B) parallel zueinander in die Warteposition vorschiebbar sind,
**daß** die ersten dickeren und zweiten dünnere Reststapelstäbe (7A, 7B) gemeinsam aus der Warteposition in die eingeschobene Endlage vorschiebbar sind, wobei wenigstens die ersten dickeren Reststapelstäbe (7A, 7B) die Reststapelhubschiene (14) überdecken.

3. Verfahren nach Anspruch 1 oder 2,
**dadurch gekennzeichnet,**
**daß** die ersten dickere Reststapelstäbe (7A, 7B) getrennt und versetzt zueinander von der Mitte nach außen aus dem Stapelbereich ziehbar sind,
und **daß** danach die zweiten dünneren Reststapelstäbe (7A, 7B) getrennt und versetzt zueinander von der Mitte nach außen aus dem Stapelbereich ziehbar sind.

4. Vorrichtung zum Wechseln eines Bogenstapels in einem Bogenanleger an einer bogenverarbeitenden Maschine mit einer Hauptstapelhubwerk zum Anheben und Absenken eines Bogenstapels (S) auf einer Palette mit Nuten, mit einer Reststapeltragvorrichtung (3), die Reststapelstäbe (7A, 7B) zur zeitweisen Aufnahme eines Reststapels (H) und dessen Übergabe auf einen neu zugeführten Bogenstapel (S) enthält, wobei die Reststapelstäbe (7A, 7B) mit Antriebsmitteln zur Erzeugung einer zueinander versetzten Längsbewegung versehen sind, derart daß sie in den Stapelbereich in die Nuten der Palette (P) schiebbar und wenigstens versetzt zueinander von dort entfernbar sind, und einem Reststapelhubwerk (S) zum Anheben der Reststapeltragvorrichtung (3),
**dadurch gekennzeichnet,**
**daß** die Reststapeltragvorrichtung (3) stirnseitig in den Bogenanleger (2) integriert ist und ein wenigstens U-förmiges Gestell (6) aufweist, das auf der vom Bogenanleger (2) weg gerichteten Seite offen ist, daß Antriebsmittel der Reststapelstäbe (7A, 7B) zum Verschieben der Reststapelstäbe (7A, 7B) in eine Warteposition vor Erreichen einer eingeschobenen Endlage in den Nuten der Palette (P) und/oder zum Verschieben der Reststapelstäbe (7A, 7B) gemeinsam aus der Warteposition in die eingeschobene Endlage vorgesehen sind, und daß die Antriebsmittel so angeordnet sind, daß der Raum innerhalb des Gestelles (6) nach dem Vorschieben der Reststapelstäbe (7) freigegeben und begehbar ist.

5. Vorrichtung nach Anspruch 4,
**dadurch gekennzeichnet,**
**daß** die Reststapeltragvorrichtung (3) eine hintere Tragschiene (10) aufweist, die Zugantriebe für die Reststapelstäbe (7) trägt und gemeinsam mit den Reststapelstäben (7) innerhalb des Gestelles (6) vorschiebbar ist, derart daß der Raum innerhalb des Gestelles (6) frei zugänglich ist.

6. Vorrichtung nach Anspruch 4,
**dadurch gekennzeichnet,**
**daß** die Reststapeltragvorrichtung (3) eine hintere Tragschiene (10) aufweist, die Zug- und Schubantriebe für die Reststapelstäbe (7) trägt, daß die Tragschiene (10) in einer vorderen Position innerhalb des Gestelles (6) angeordnet ist und daß die Reststapelstäben (7) innerhalb des Gestelles (6) auf der Tragschiene (10) mittels der Zug- und Schubantriebe vorschiebbar sind, derart daß der Raum innerhalb des Gestelles (6) frei zugänglich ist.

7. Vorrichtung nach Anspruch 6,
**dadurch gekennzeichnet,**
**daß** die hintere Tragschiene (10) aus einer ersten Position, d.h. Warteposition, gemeinsam mit den Reststapelstäben (7) innerhalb des Gestelles (6) vorschiebbar ist, derart daß der Raum innerhalb des Gestelles (6) frei zugänglich ist.

8. Vorrichtung zum Wechseln eines Bogenstapels (S) nach dem Verfahren in den Ansprüchen 1 bis 3 in einem Bogenanleger an einer bogenverarbeitenden Maschine mit einem Hauptstapelhubwerk zum Anheben und Absenken eines Bogenstapels (S) auf einer Palette (P) mit Nuten, mit einer Reststapeltragvorrichtung (3) die Reststapelstäbe (7A, 7B) zur zeitweisen Aufnahme eines Reststapels (H) und dessen Übergabe auf einen neu zugeführten Bogenstapel (S) enthält, wobei die Reststapelstäbe (7A, 7B) mit Antriebsmitteln zur Erzeugung einer zueinander versetzten Längsbewegung versehen sind, derart daß sie in den Stapelbereich in die Nuten der Palette (P) schiebbar und wenigstens versetzt zueinander von dort entfernbar sind, und einer Reststapelhubwerk zum Anheben der Reststapeltragvorrichtung (3),
**dadurch gekennzeichnet,**
**daß** erste Antriebsmittel der Reststapelstäbe (7A, 7B) zum Verschieben der Reststapelstäbe (7A, 7B) in eine Warteposition vor Erreichen einer eingeschobenen Endlage in den Nuten der Palette (P) ausgebildet sind und
**daß** zweite Antriebsmittel der Reststapelstäbe (7A, 7B) zum Verschieben der Reststapelstäbe (7A, 7B) gemeinsam aus der Warteposition in die eingeschobene Endlage vorgesehen sind.

9. Vorrichtung nach Anspruch 8,
**dadurch gekennzeichnet,**
**daß** in einem Gestell (6) der Reststapeltragvorrichtung (3) eine im hintere Tragschiene (10) in Richtung der Stabbewegung verschiebbar angeordnet ist und auf der die Reststapelstäbe (7A, 7B) einzeln antreibbar geführt sind, und
**daß** ein Antrieb (11) zum Verschieben der hinteren Tragschiene (10) gemeinsam mit den Reststapelstäben (7A, 7B) vorgesehen ist.

10. Vorrichtung nach Anspruch 9,
**dadurch gekennzeichnet,**
**daß** in einem Gestell (6) der Reststapeltragvorrichtung (3) eine hintere Tragschiene (10) in Richtung der Stabbewegung verschiebbar angeordnet ist, derart das die Reststapelstäbe (7A, 7B) durch die Tragschiene (10) antreibbar sind, und daß ein Antrieb (11) zum Verschieben der hinteren Tragschiene (10) gemeinsam mit den Reststapelstäben (7A, 7B) in die Warteposition und aus der Warteposition in die eingeschobene Endlage vorgesehen ist.

## Claims

1. Process for automatic continuous changing of a sheet pile (S) in a sheet feeder on a sheet treating machine with a residual pile carrier device (3) which contains residual pile bars (7A, 7B) for timely receipt of a residual pile from a pallet, for interim continuous lifting of the residual pile (H) and its subsequent deposition on to a newly-fed in sheet pile (S) brought into juxtaposition by means of a main pile lifting unit from below against the residual pile (H), wherein the residual pile bars (7A, 7B) are shiftable at least at a point in time of the reaching of a minimum residual pile height in the pile region, specially into grooves in the pallet (P) carrying the sheet pile (S) and can be removed again from the pile region for unification of residual pile (H) and sheet pile (S) at least staggered relative to one another, **characterised in that** the residual pile bars (7A, 7B), prior to reaching the minimum residual pile height, can be inserted into the pile region below the sheet pile (S) up to a waiting position removed from a fully inserted final position into grooves of the pallet (P),
that the residual pile carrying device (3) with unloaded residual pile bars (7A, 7B) are liftable synchronously with the main pile lifting unit, wherein the residual pile bars (7A, 7B) are moved free of collision past a residual pile lifting rail (14) until their underside comes to lie at least at the height of the upper edge of the residual pile lifting rail (14),
that the residual pile bars (7A, 7B) can then be shifted into the inserted final position in such a fashion that at least a part of the residual pile bars (7A, 7B) overlies the residual pile lifting rail (14),
that the residual pile (H) is taken over **in that** at least a part of the residual pile bars (7A, 7B) are lifted in common by the residual pile lifting rail (14) and the residual pile lifting unit, while the pallet (P) is lowered by means of the main pile lifting unit,
that the residual pile (H) is deposited on the sheet pile (S) **in that** the residual pile bars (7A, 7B) can be retracted from the pile region, and
that the residual pile bars (7A, 7B), during the lifting movement of the sheet pile (S) before achieving the minimum residual pile height, can be inserted again up to a waiting position removed from the fully inserted final position into the pile region below the sheet pile (S) in grooves of the pallet (P).

2. Process according to Claim 1, **characterised in that** first thicker and second thinner residual pile bars (7A, 7B) can be inserted parallel to one another in the waiting position,
that the first thicker and second thinner residual pile bars (7A, 7B) can be advanced from the waiting position into the inserted final position, wherein at least the first thicker residual pile bars (7A, 7B) overlie the residual pile lifting rail (14).

3. Process according to Claim 1 or 2, **characterised in that** the first thicker residual pile bars (7A, 7B) can be retracted from the pile region separately and staggered with respect to one another from the centre to the outside and that thereafter the second thinner residual pile bars (7A, 7B) can be retracted from the pile region separately and staggered with respect to one another from the centre towards the outside.

4. Device for changing a sheet pile in a sheet feeder on a sheet processing machine with a main pile lifting unit for lifting and lowering a sheet pile (S) on a pallet with grooves, with a residual pile carrying device (3) which contain residual pile bars (7A, 7B) for timely receipt of a residual pile (S) and its transfer on to a newly fed-in sheet pile (S), wherein the residual pile bars (7A, 7B) are provided with drive means for generating a longitudinal movement staggered with respect to one another, in such a fashion that they can be inserted into the pile region into the grooves of the pallet (P) and are removable from there at least staggered with respect to one another, and a residual pile lifting unit (5) for lifting the residual pile carrier device (3), **characterised in that** the residual pile carrier device (3) is integrated on the face into the sheet feeder (2) and has an at least U-shaped frame (6) which is open on the side directed away from the sheet feeder (2), that drive means are provided for the residual pile bars (7A, 7B) for shifting the residual pile bars (7A, 7B) into a waiting position before reaching an inserted final position in the grooves of the pallet (P) and/or for shifting the residual pile bars (7A, 7B) in common from the waiting position into the inserted final position, and that the drive means are so arranged that the space within the frame (6) after the advancement of the residual pile bars (7) is freed and traversable.

5. Device according to Claim 4, **characterised in that** the residual pile lifting device (3) has a rear carrier rail (10) which carries pulling drives for the residual pile bars (7) and which can be advanced in common with the residual pile bars (7) within the frame (6) in such a fashion that the space within the frame (6) is freely accessible.

6. Device according to Claim 4, **characterised in that** the residual pile carrier device (3) has a rear carrier rail (10) which carries pulling and pushing drives for the residual pile bars (7), that the carrier rail (10) is arranged in a forward position within the frame (6) and that the residual pile bars (7) within the frame (6) can be advanced on to the carrier rail (10) by means of the pulling and pushing drives in such a fashion that the space within the frame (6) is freely accessible.

7. Device according to Claim 6, **characterised in that** the rear carrier rail (10) is advanceable from a first position, i.e. waiting position, in common with the residual pile bars (7) within the frame (6) in such a fashion that the space within the frame (6) is freely accessible.

8. Device for changing a sheet pile (S) in accordance with the process in Claims 1 to 3 in a sheet feeder of a sheet treating machine with a main pile lifting unit for lifting and lowering a sheet pile (S) on a pallet (P) with grooves, with a residual pile carrier device (3) which contains residual pile bars (7A, 7B) for timely receipt of a residual pile (H) and its transfer on to a newly fed-in sheet pile (S), wherein the residual pile bars (7A, 7B) are provided with drive means for generating a longitudinal movement staggered with respect to one another, in such a fashion that they can be inserted in the pile region into the grooves of the pallet (P) and can be removed at least staggered with respect to one another from there, and a residual pile lifting unit for lifting the residual pile carrier device (3), **characterised in that** first drive means of the residual pile bars (7A, 7B) are constructed for shifting the residual pile bars (7A, 7B) into a waiting position before reaching an inserted end position in the grooves of the pallet (P) and that second drive means are provided for the residual pile bars (7A, 7B) for shifting the residual pile bars (7A, 7B) in common from the waiting position into the inserted final position.

9. Device according to Claim 8, **characterised in that** in a frame (6) of the residual pile carrier device (3), a rear carrier rail (10) is arranged shiftably in the direction of the bar movement and on which the residual pile bars (7A, 7B) are guided individually drivable and that a drive (11) is provided for shifting the rear carrier rail (10) in common with the residual pile bars (7A, 7B).

10. Device according to Claim 9, **characterised in that** in a frame (6) of the residual pile carrier device (3), a rear carrier rail (10) is arranged shiftably in the direction of the movement of the bars in such a way that the residual pile bars (7A, 7B) can be driven by the carrier rail (10) and that a drive (11) is provided for shifting the rear carrier rail (10) in common with the residual pile bars (7A, 7B) into the waiting position and from the waiting position into the inserted final position.

## Revendications

1. Procédé de changement automatique, continu, d'une pile de feuilles (S) dans un margeur de feuilles d'une machine traitant des feuilles, comportant un dispositif de support de pile résiduelle (3), qui présente des barres de pile résiduelle (7A, 7B) pour la réception temporaire d'une pile résiduelle par une palette, pour le soulèvement continu entre-temps de la pile résiduelle (H) et sa dépose suivante sur une pile de feuilles (S), nouvellement amenée, approchée du bas de la pile résiduelle (H) au moyen d'une unité de levage de pile principale, les barres de pile résiduelle (7A, 7B) pouvant être poussées, au moins au moment d'atteindre une hauteur minimale de pile résiduelle, dans la zone de pile, en particulier dans des rainures de la palette (P) portant la pile de feuilles (S) et pouvant être éloignées de la zone de pile à nouveau au moins de façon décalée les unes par rapport aux autres pour réunir la pile résiduelle (H) et la pile de feuilles (S),
**caractérisé en ce que** les barres de pile résiduelle (7A, 7B), avant d'atteindre la hauteur minimale de pile résiduelle, peuvent être introduites, dans des rainures de la palette (P) jusqu'à une position d'attente éloignée d'une position d'extrémité complètement introduite, dans la zone de pile au-dessous de la pile de feuilles (S), **en ce que** le dispositif de support de pile résiduelle (3), avec des barres de pile résiduelle (7A, 7B) déchargées, peut être soulevé de façon synchrone avec l'unité de levage de pile principale, les barres de pile résiduelle (7A, 7B) étant guidées sans contact contre un rail de levage de pile résiduelle (14) jusqu'à ce que leur bord inférieur atteigne au moins la hauteur du bord supérieur du rail de levage de pile résiduelle (14), **en ce que** les barres de pile résiduelle (7A, 7B) peuvent être ensuite déplacées dans la position d'extrémité introduite, de sorte qu'au moins une partie des barres de pile résiduelle (7A, 7B) recouvre le rail de levage de pile résiduelle (14), **en ce que** la pile résiduelle (H) est reçue **en ce qu'**au moins une partie des barres de pile résiduelle (7A, 7B) sont soulevées en commun par le rail de levage de pile résiduelle (14) et l'unité de levage de pile résiduelle, la palette (P) étant abaissée au moyen de l'unité de levage de pile principale, **en ce que** la pile résiduelle (H) est déposée sur la pile de feuilles (S) **en ce que** les barres de pile résiduelle (7A, 7B) peuvent être tirées hors de la zone de pile, et **en ce que** les barres de pile résiduelle (7A,7B) peuvent être introduites dans des rainures de la palette (P) pendant le mouvement de levage de la pile de feuilles (S) avant d'atteindre la hauteur minimale de pile résiduelle à nouveau jusqu'à une position d'attente éloignée de la position d'extrémité complètement introduite dans la zone de pile au-dessous de la pile de feuilles (S).

2. Procédé selon la revendication 1,
**caractérisé en ce que** des premières barres de pile résiduelle plus épaisses et des secondes barres de pile résiduelle plus minces (7A,7B) peuvent être avancées parallèlement les unes aux autres dans la position d'attente, **en ce que** les premières barres de pile résiduelle plus épaisses et les secondes barres de pile résiduelle plus minces (7A, 7B) peuvent être avancées en commun de la position d'attente dans la position introduite, au moins les premières barres de pile résiduelle plus épaisses (7A, 7B) recouvrant le rail de levage de pile résiduelle (14).

3. Procédé selon la revendication 1 ou 2,
**caractérisé en ce que** les premières barres de pile résiduelle plus épaisses (7A, 7B) peuvent être tirées de façon séparée et décalée les unes par rapport aux autres du centre vers l'extérieur de la zone de pile, et **en ce que**, ensuite, les secondes barres de pile résiduelle plus minces (7A, 7B) peuvent être tirées de façon séparée et décalée les unes par rapport aux autres du centre vers l'extérieur de la zone de pile.

4. Dispositif de changement d'une pile de feuilles dans un margeur de feuilles dans une machine traitant des feuilles, comportant une unité de levage de pile principale pour soulever et abaisser une pile de feuilles (S) sur une palette ayant des rainures, un dispositif de support de pile résiduelle (3) qui présente des barres de pile résiduelle (7A, 78) pour la réception temporaire d'une pile résiduelle (H) et son transfert à une pile de feuilles (S) nouvellement amenée, les barres de pile résiduelle (7A, 7B) étant munies de moyens d'entraînement pour engendrer un déplacement longitudinal décalé, de sorte qu'elles peuvent être poussées dans la zone de pile dans les rainures de la palette (P) et, au moins de façon décalée les unes par rapport aux autres, être éloignées de là, et une unité de levage de pile résiduelle (5) pour soulever le dispositif de support de pile résiduelle (3),
**caractérisé en ce que** le dispositif de support de pile résiduelle (3) est intégré frontalement dans le margeur de feuilles (2) et présente un bâti (6) au moins en forme de U qui est ouvert sur le côté orienté au loin du margeur de feuilles (2), **en ce que** des moyens d'entraînement des barres de pile résiduelle (7A, 7B) sont prévus pour déplacer les barres de pile résiduelle (7A, 7B) dans une position d'attente avant d'atteindre une position d'extrémité introduite dans les rainures de la palette (P) et/ou pour déplacer les barres de pile résiduelle (7A, 7B) en commun de la position d'attente dans la position d'extrémité introduite, et **en ce que** les moyens d'entraînement sont agencés de sorte que l'espace à l'intérieur du bâti (6) est libéré et praticable après le déplacement des barres de pile résiduelle (7).

5. Dispositif selon la revendication 4,
**caractérisé en ce que** le dispositif de support de pile résiduelle (3) présente un rail de support arrière (10), qui porte des entraînements de traction pour les barres de pile résiduelle (7) et peut être avancé en commun avec les barres de pile résiduelle (7) à l'intérieur du bâti (6), de sorte que l'espace à l'intérieur du bâti (6) est librement accessible.

6. Dispositif selon la revendication 4,
**caractérisé en ce que** le dispositif de support de pile résiduelle (3) présente un rail de support arrière (10), qui porte des entraînements de traction et de poussée pour les barres de pile résiduelle (7), **en ce que** le rail de support (10) est agencé dans une position avant à l'intérieur du bâti (6), et **en ce que** les barres de pile résiduelle (7) peuvent être avancées à l'intérieur du bâti (6) sur le rail de support (10) au moyen des entraînements de traction et de poussée, de sorte que l'espace à l'intérieur du bâti (6) est librement accessible.

7. Dispositif selon la revendication 6,
**caractérisé en ce que** le rail de support arrière (10) peut être avancé à partir d'une première position, c'est-à-dire une position d'attente, en commun avec les barres de pile résiduelle (7) à l'intérieur du bâti (6), de sorte que l'espace à l'intérieur du bâti (6) est librement accessible.

8. Dispositif de changement d'une pile de feuilles (S) suivant le procédé selon les revendications 1 à 3 dans un margeur de feuilles dans une machine traitant des feuilles, comportant une unité de levage de pile principale pour soulever et abaisser une pile de feuilles (S) sur une palette (P) ayant des rainures, un dispositif de support de pile résiduelle (3) qui présente des barres de pile résiduelle (7A, 7B) pour la réception temporaire d'une pile résiduelle (H) et son transfert à une pile de feuilles (S) nouvellement amenée, les barres de pile résiduelle (7A, 7B) étant munies de moyens d'entraînement pour engendrer un déplacement longitudinal décalé, de sorte qu'elles peuvent être poussées dans la zone de pile dans les rainures de la palette (P) et, au moins de façon décalée les unes par rapport aux autres, être éloignées de là, et une unité de levage de pile résiduelle pour soulever le dispositif de support de pile résiduelle (3),
**caractérisé en ce que** des premiers moyens d'entraînement des barres de pile résiduelle (7A, 7B) sont prévus pour déplacer les barres de pile résiduelle (7A, 7B) dans une position d'attente avant d'atteindre une position d'extrémité introduite dans les rainures de la palette (P), et **en ce que** des seconds moyens d'entraînement des barres de pile résiduelle (7A, 7B) sont prévus pour déplacer les barres de pile résiduelle (7A, 7B) en commun de la position d'attente dans la position d'extrémité introduite.

9. Dispositif selon la revendication 8,
**caractérisé en ce que**, dans un bâti (6) du dispositif de support de pile résiduelle (3), il est agencé, de façon déplaçable dans la direction du mouvement des barres, un rail de support arrière (10), et sur lequel les barres de pile résiduelle (7A, 7B) sont guidées en pouvant être entraînées de façon individuelle, et **en ce qu'**un entraînement (11) pour déplacer le rail de support arrière (10) en commun avec les barres de pile résiduelle (7A, 7B) est prévu.

10. Dispositif selon la revendication 9,
**caractérisé en ce que**, dans un bâti (6) du dispositif de support de pile résiduelle (3), il est agencé, de façon déplaçable dans la direction de déplacement des barres, un rail de..support arrière (10), de sorte que les barres de pile résiduelle (7A, 7B) peuvent être entraînées par le rail de support (10), et **en ce qu'**un entraînement (11) pour déplacer le rail de support arrière (10) en commun avec les barres de pile résiduelle (7A, 7B) dans la position d'attente et de la position d'attente dans la position introduite est prévu.
